# EUROPÄISCHE PATENTSCHRIFT

(11) **EP 0 716 819 B1**
(45) Veröffentlichungstag und Bekanntmachung des Hinweises auf die Patenterteilung: **15.09.1999**
(21) Anmeldenummer: 95118685.7
(22) Anmeldetag: 28.11.1995
(51) Int. Cl.: A44B 17/00

(54) **Druckknopfartige Befestigungsvorrichtung**
Snap fastener
Fixation de type à bouton-pression

(30) Priorität: 13.12.1994 DE 4444333
(43) Veröffentlichungstag der Anmeldung: 19.06.1996
(73) Patentinhaber: HAPPICH Fahrzeug- und Industrieteile GmbH, 42285 Wuppertal (DE)
(72) Erfinder: Baader, Hans Joachim, D-42329 Wuppertal (DE)

(56) Entgegenhaltungen:
- DE-A- 3 923 043
- DE-U- 8 915 362
- DE-U- 9 014 692
- US-A- 5 189 768

## Beschreibung

Die Erfindung bezieht sich auf eine druckknopfartige Befestigungsvorrichtung mit einem Oberteil, bestehend aus einem hohlen Hauptteil, einem innerhalb des Hauptteils angeordneten, in axialer Richtung beweglichen und zusammendrückbaren Greifer, einem außerhalb des Hauptteils angeordneten und mit dem einen Ende des Greifers verbundenen Knopf, einer den Greifer umgebenden und mit ihm verbundenen Hülse und einer die Hülse umgebenden Feder, die auf den Greifer einen Druck in axialer Richtung ausübt und die sich zwischen Gegenlagerflächen abstützt, die an dem Hauptteil bzw. an der Hülse vorgesehen sind, wobei als Widerlager für den Greifer eine mit dem Hauptteil verbundene feste, ringförmige Hülse mit einem inneren Widerlager dient und wobei die Hülse eine Gegenscheibe zum Festklemmen eines Stoffs oder dgl. mit dem Hauptteil trägt und mit einem Unterteil, bestehend aus einem kugelförmigen unterkehlten Kopfteil, einer einen Stoff oder dgl. hintergreifenden Außenscheibe und einer den Stoff oder dgl. gegen die Außenscheibe klemmenden Gegenscheibe.

Eine derartige druckknopfartige Befestigungsvorrichtung wird von der Anmelderin seit vielen Jahren im großen Umfang vertrieben. Die Befestigungsvorrichtung ist besonders dann hervorragend geeignet, wenn ein schnell- und leichtlösbarer, jedoch belastungssicherer Verschluß gewünscht wird, beispielsweise für abnehmbare Tragbügel an Phonogeräten, als Deckelverschluß für Behälter oder zur sicheren Befestigung von Maschinenverkleidungen und Cabrioverdecken. Die Befestigungsvorrichtung eignet sich besonders für häufig zu lösende Verbindungen an Gebrauchsgegenständen, wie zur sicheren Befestigung von Planen, Verdecken und anderen Abdeckungen.

Eine druckknopfartige Befestigungsvorrichtung der gattungsgemäßen Art ist zudem aus der DE 4 08 806 bekannt.

Bisher ist man davon ausgegangen, daß der Mechanismus der Befestigungsvorrichtung aufgrund seiner weitgehenden Einkapselung nicht störanfällig ist. Die Umweltbelastungen nehmen jedoch ständig zu, so daß auch druckknopfartige Befestigungsvorrichtungen der in Rede stehenden Art durch korrosive Einflüsse belastet werden, so daß deren Störunanfälligkeit auf Dauer nicht mehr zu gewährleisten ist.

Der Erfindung liegt daher die Aufgabe zugrunde, eine druckknopfartige Befestigungsvorrichtung der eingangs genannten Art hinsichtlich der Funktionstüchtigkeit über längere Zeiträume hinweg zu verbessern.

Zur Lösung dieser Aufgabe sind erfindungsgemäß die in den Ansprüchen 1 bis 4 und 6 bis 9 angegebenen Maßnahmen vorgesehen. Ausgestaltungen der Erfindung geben die Unteransprüche an.

Die erfindungsgemäß vorgesehenen Abdichtungsmittel sollen also eine derart weitgehende Abkapselung des im Oberteilinnern befindlichen Befestigungsmechanismusses bewirken, daß ein Eindringen von Feuchtigkeit oder Schmutzpartikeln praktisch ausgeschlossen wird. Daher ist der gegen ein Eindringen von Feuchtigkeit oder Schmutz bisher gefährdeste Bereich des Oberteils der Befestigungsvorrichtung geschützt. Auch können durch den Verbindungsbereich zwischen Ober- und Unterteil der Befestigungsvorrichtung keine korrosiven Stoffe ohne weiteres mehr ins Oberteilinnere gelangen.

Ausführungsbeispiele der Erfindung werden nachfolgend anhand der Zeichnungen naher erläutert, und es zeigen:
Fig. 1 die komplette aus Ober- und Unterteil bestehende Abdichtungsmittel aufweisende druckknopfartige Befestigungsvorrichtung,
Fig. 2 das Oberteil der Befestigungsvorrichtung nach Fig. 1 mit einem gegenüber dem nach Fig. 1 abgewandelten Abdichtungsmittel,
Fig. 3 das Oberteil der Befestigungsvorrichtung nach Fig. 1 mit einem gegenüber dem nach Fig. 2 optimierten Abdichtungsmittel,
Fig. 4 die komplette aus Ober- und Unterteil bestehende druckknopfartige Befestigungsvorrichtung mit Abdichtungsmitteln in gegenüber denen nach Fig. 1 abgewandelten Ausführungsformen und
Fig. 5 das Oberteil der Befestigungsvorrichtung mit einem dasselbe nahezu vollständig einkapselnden Abdichtungsmittel.

Die druckknopfartige Befestigungsvorrichtung besteht aus einem Oberteil 1 und einem Unterteil 2. Das Oberteil 1 weist eine mit einem Flansch versehene Scheibe 3 auf, die eine hohle, mittlere Hülse 4 hat. Das obere Ende der Hülse 4 ist nach innen umgebogen, um einen schmalen Schulterring 5 zu bilden. An der Innenseite der Scheibe 3 ist durch Umfalzen des äußeren Rands der Scheibe 3 eine Platte 6 befestigt, die wiederum eine hohle, mittlere Hülse 7 trägt, deren Innenraum auf die Zeichnungen bezogen sich von oben nach unten konisch verjüngt. Innerhalb der Teile 3 und 7 ist ein Greifer 8 angeordnet. Dieser ist napfförmig ausgebildet und an mehreren Stellen auf den größten Teil seiner Länge geschlitzt, so daß er an dem einen unteren Ende federnd ist. An dem federnden Ende ist der Greifer 8 mit einer hohlrunden Erweiterung ausgebildet. Das andere Ende des Greifers 8 ist mit einer mittleren Bohrung versehen. In Verbindung mit dem Greifer 8 ist eine äußere Hülse 9 vorgesehen, die eine geschlossene, mit einer mittleren Bohrung versehene Stirnwand 10 hat und mit einem äußeren Flansch 11 am gegenüber liegenden Ende ausgerüstet ist. Die Hülse 9 trägt eine als Schraubenfeder ausgeführte Feder 12, die sich gegen den Flansch 11 der Hülse 9 und gegen den Schulterring 5 der Hülse 4 abstützt.

Die Hülse 4, die Feder 12 und der Greifer 8 werden von oben her von einem Knopf 13 übergriffen, der aus einem Hülsenteil 14 mit nach außen gebogenem Flansch und einer um den Flansch herum gebördelten Kopfscheibe 15 gebildet ist. Mittels eines Niets 16 ist der Knopf 13 sowohl mit der Stirnwand 10 der Hülse 9 als auch mit der Stirnwand des Greifers 8 fest verbunden.

Infolge des in Richtung ihrer Längsachse ausgeübten Drucks der Feder 12 auf die Hülse 9 wird das freie Ende des federnden Greifers 8 gegen die sich nach unten konisch verjüngende Innenfläche der Hülse 7 gepreßt und das äußere Ende des federnden Greifers 8 wird infolgedessen zusammengezogen. Ein auf den Knopf 13 ausgeübter Zug bewirkt, daß die Hülse 9 und der Greifer 8 in axialer Richtung entgegen der Feder 12 bewegt werden, was ein Zurückziehen des Greifers 8 mit Bezug auf die konische Hülse 7 zur Folge hat, mit der er zusammenwirkt. Infolgedessen erhält das freie hohlrunde Ende des Greifers 8 die Möglichkeit sich auszudehnen.

Zum Oberteil 1 der Befestigungsvorrichtung gehört auch noch eine mit der Scheibe 3 zusammenwirkende Gegenscheibe 17, die dadurch auf der Hülse 7 längsbeweglich geführt ist, daß die Hülse 7 ein Außengewinde und die Gegenscheibe 17 eine Bohrung mit einem Innengewinde aufweist. Die Gegenscheibe 17 weist Angriffsflächen z. B. in Form von Stecköffnungen 18 für ein Schraubwerkzeug auf und kann damit gegen die Scheibe 3 bewegt werden, um dabei einen Stoff 19 zwischen der Scheibe 3 und der Gegenscheibe 17 einzuklemmen. Der Terminus Stoff ist im weitesten Sinne zu verstehen und soll Cabrioverdecke, Abdeckplanen ebenso einschließen wie z. B. Karosseriebleche von Fahrzeugen. Wichtig ist, daß der Stoff 19 eine Lochung 20 aufweist, damit die Gegenscheibe 17 schraubgemäß an der Hülse 7 festgelegt werden kann.

Das Unterteil 2 der Befestigungsvorrichtung weist einen kugelförmigen, unterkehlten oder mit einer Schulter oder dgl. versehenen Kopfteil 21 auf, über den der federnde, zusammendrückbare Greifer 8 hinübergehen kann. Der Kopfteil 21 verfügt über ein Gehäuseteil 22, mit einer daran angeordneten Außenscheibe 23 und mit einem Außengewinde zum Aufschrauben einer Gegenscheibe 24, die entsprechend der Gegenscheibe 17 zum Festklemmen einer im weitesten Sinne zu verstehenden Stoffbahn 25 dient.

Bei der Benutzung der Befestigungsvorrichtung wird der eine Teil über den anderen unter Druck herübergeführt, und das Unterteil 2 wird durch den federnden Greifer 8 in dem Oberteil 1 festgehalten. Um die Teile wieder voneinander zu lösen, ist es notwendig, daß der Knopf 13 auswärtsgezogen wird und dies hat zur Folge, daß der federnde Greifer 8 von dem anderen Teil, der ihn umgibt, frei wird.

Es hat sich gezeigt, daß der Schiebe- und Federmechanismus der Befestigungsvorrichtung, obgleich er sehr robust ausgeführt ist, gegen aggressive Feuchtigkeit und gegen Verschmutzen geschützt werden sollte, weil eine Korrosion und/oder ein Verschmutzen die Funktionstüchtigkeit der Befestigungsvorrichtung mit der Zeit in Frage stellen kann.

In Fig. 1 ist hierzu eine Dichtungsscheibe 26 zwischen der Scheibe 3 und dem sich darauf abstützenden unteren Ende des Knopfs 13 vorgesehen. Die Kraft der Feder 12 gewährleistet, daß das untere Knopfende permanent gegen die Dichtungsscheibe 26 gepreßt wird, so daß durch den Spalt zwischen dem unteren Knopfende und der Scheibe 3 keine Feuchtigkeit oder Schmutz ins Oberteilinnere gelangen kann.

In Fig. 1 ist weiterhin gezeigt, daß im Verbindungsbereich zwischen dem Oberteil 1 und dem Unterteil 2 Abdichtungsmittel vorgesehen sind, und zwar hier in Form einer Dichtungsscheibe 27, die über den Kopfteil 21 des Unterteils 2 geknöpft ist. Beim Zusammenfügen von Oberteil 1 und Unterteil 2 wird die Dichtungsscheibe 27 von der unteren Begrenzungsfläche der als ringförmiger Körper ausgebildeten Hülse 7 beaufschlagt.

In Fig. 2 besteht das Abdichtungsmittel aus einem Dichtungsschlauch 28, der auf den Hülsenteil 14 des Knopfs 13 aufgeschoben ist. Ein Ende des Dichtungsschlauchs 28 dichtet den Scheibenteil 15 gegenüber der flanschartigen Abwinklung ab, während das andere Ende auf dem Flansch bzw. der Scheibe 3 abgestützt ist und hier eine Dichtfunktion übernimmt.

Der Dichtungsschlauch 28 nach Fig. 2 ist in Fig. 3 als Formkörper 29 ausgebildet, der an einem oberen Ende eine sich sowohl an der flanschartigen Abwinkelung als auch an der darum gefalzten Kopfscheibe 15 des Knopfs 13 abstützende Verdickung aufweist. Am anderen unteren Ende weist der Formkörper 29 eine Verdickung mit einer Ringnut 30 auf, in die der Hülsenteil 14 mit dem unteren Endbereich eingreift.

Fig. 4 zeigt in bezug auf das Oberteil 1 der Befestigungsvorrichtung eine den Knopf 13 umgebende Kappe 31, die ebenso wie die Teile 26 bis 29 aus einem weichelastischem Gummi- oder Kunststoffmaterial besteht. Der freie Endbereich der Kappe 31 ist auf der Scheibe 3 des Oberteils 1 abgestützt. Durch die Kappe 31 sind etwaige Spalte zwischen dem Knopf 13 und der Scheibe 3 ebenso abgedichtet wie Spalte zwischen dem Hülsenteil 14 und dem Scheibenteil 15 des Knopfes 13 und auch etwaige Spalte im Bereich des Niets 26.

Fig. 4 zeigt zudem in bezug auf das Unterteil 2 eine Abdichtung, gemäß der die Gegenscheibe 24 des Unterteils 2 mit einer Dichtmanschette 32 versehen ist, die eine an der unteren Begrenzungsfläche der Hülse 7 des Oberteils 1 abstützbare Dichtlippe aufweist.

Fig. 5 schließlich zeigt für das Oberteil 1 der Befestigungsvorrichtung ein Abdichtungsmittel, welches aus einer sowohl den Knopf 13 als auch den Umfangsrand der Scheibe 3 umgreifenden Kappe 33 aus einem weichelastischen Gummi- oder Kunststoffmaterial besteht. Die Kappe 33 ist im Umgreifungsbereich der Scheibe 3 faltenbalgartig ausgebildet und vermag daher auch der Bewegung des Knopfes 13 zu folgen, wenn dieser entgegen der Kraft der Feder 12 bewegt wird.

## Patentansprüche

1. Druckknopfartige Befestigungsvorrichtung mit einem Oberteil (1), bestehend aus einem hohlen Hauptteil, einem innerhalb des Hauptteils angeordneten, in axialer Richtung beweglichen und zusammendrückbaren Greifer (8), einem außerhalb des Hauptteils angeordneten und mit dem einen Ende des Greifers (8) verbundenen Knopf (13), eine den Greifer (8) umgebenden und mit ihm verbundenen Hülse (9) und einer die Hülse (9) umgebenden Feder (12), die auf den Greifer (8) einen Druck in axialer Richtung ausübt und die sich zwischen Gegenlagerflächen abstützt, die an dem Hauptteil bzw. an der Hülse (9) vorgesehen sind, wobei als Widerlager für den Greifer (8) eine mit dem Hauptteil verbundene feste ringförmige Hülse (7) mit einem inneren Widerlager dient und wobei die Hülse (7) eine Gegenscheibe (17) zum Festklemmen eines Stoffs (19) oder dgl. mit dem Hauptteil trägt und mit einem Unterteil (2), bestehend aus einem kugelförmigen unterkehlten Kopfteil (21), einer einen Stoff (25) oder dgl. hintergreifenden Außenscheibe (23) und einer den Stoff (25) oder dgl. gegen die Außenscheibe (23) klemmende Gegenscheibe (24), dadurch gekennzeichnet, daß das Oberteil (1) durch Abdichtungsmittel gegen ein Eindringen von Feuchtigkeit und/oder Schmutz ins Oberteilinnere geschützt ist, und zwar dadurch, daß das Hauptteil eine weitere Hülse (4) aufweist, deren eines Ende in eine Scheibe (3) übergeht, auf der der Knopf (13) mit seinem unteren Ende abgestützt ist, daß zwischen der Scheibe (3) und dem unteren Knopfende eine Dichtungsscheibe (26) als Abdichtungsmittel angeordnet ist und daß über dem kugelförmigen Kopfteil (21) des Unterteils (2) zusätzlich eine Dichtungsscheibe (27) geknöpft ist, die von der unteren Begrenzungsfläche der ringförmigen Hülse (7) des Oberteils (1) beim Zusammenfügen von Oberteil (1) und Unterteil (2) beaufschlagt wird.

2. Druckknopfartige Befestigungsvorrichtung mit einem Oberteil (1), bestehend aus einem hohlen Hauptteil, einem innerhalb des Hauptteils angeordneten, in axialer Richtung beweglichen und zusammendrückbaren Greifer (8), einem außerhalb des Hauptteils angeordneten und mit dem einen Ende des Greifers (8) verbundenen Knopf (13), eine den Greifer (8) umgebenden und mit ihm verbundenen Hülse (9) und einer die Hülse (9) umgebenden Feder (12), die auf den Greifer (8) einen Druck in axialer Richtung ausübt und die sich zwischen Gegenlagerflächen abstützt, die an dem Hauptteil bzw. an der Hülse (9) vorgesehen sind, wobei als Widerlager für den Greifer (8) eine mit dem Hauptteil verbundene feste ringförmige Hülse (7) mit einem inneren Widerlager dient und wobei die Hülse (7) eine Gegenscheibe (17) zum Festklemmen eines Stoffs (19) oder dgl. mit dem Hauptteil trägt und mit einem Unterteil (2), bestehend aus einem kugelförmigen unterkehlten Kopfteil (21), einer einen Stoff (25) oder dgl. hintergreifenden Außenscheibe (23) und einer den Stoff (25) oder dgl. gegen die Außenscheibe (23) klemmende Gegenscheibe (24), dadurch gekennzeichnet, daß das Oberteil (1) durch Abdichtungsmittel gegen ein Eindringen von Feuchtigkeit und/oder Schmutz ins Oberteilinnere geschützt ist, und zwar dadurch, daß das Hauptteil eine weitere Hülse (4) aufweist, deren eines Ende in eine Scheibe (3) übergeht, auf der der Knopf (13) mit seinem unteren Ende abgestützt ist, daß zwischen der Scheibe (3) und dem unteren Knopfende eine Dichtungsscheibe (26) als Abdichtungsmittel angeordnet ist und daß die Gegenscheibe (24) des Unterteils (2) mit einer Dichtmanschette (32) versehen ist, die eine an der unteren Begrenzungsfläche der ringförmigen Hülse (7) des Oberteils (1) abstützbare Dichtlippe aufweist.

3. Druckknopfartige Befestigungsvorrichtung mit einem Oberteil (1), bestehend aus einem hohlen Hauptteil, einem innerhalb des Hauptteils angeordneten, in axialer Richtung beweglichen und zusammendrückbaren Greifer (8), einem außerhalb des Hauptteils angeordneten und mit dem einen Ende des Greifers (8) verbundenen Knopf (13), eine den Greifer (8) umgebenden und mit ihm verbundenen Hülse (9) und einer die Hülse (9) umgebenden Feder (12), die auf den Greifer (8) einen Druck in axialer Richtung ausübt und die sich zwischen Gegenlagerflächen abstützt, die an dem Hauptteil bzw. an der Hülse (9) vorgesehen sind, wobei als Widerlager für den Greifer (8) eine mit dem Hauptteil verbundene feste ringförmige Hülse (7) mit einem inneren Widerlager dient und wobei die Hülse (7) eine Gegenscheibe (17) zum Festklemmen eines Stoffs (19) oder dgl. mit dein Hauptteil trägt und mit einem Unterteil (2), bestehend aus einem kugelförmigen unterkehlten Kopfteil (21), einer einen Stoff (25) oder dgl. hintergreifenden Außenscheibe (23) und einer den Stoff (25) oder dgl. gegen die Außenscheibe (23) klemmende Gegenscheibe (24), dadurch gekennzeichnet, daß das Oberteil (1) durch Abdichtungsmittel gegen ein Eindringen von Feuchtigkeit und/oder Schmutz ins Oberteilinnere geschützt ist, und zwar dadurch, daß der Knopf (13) einen Hülsenteil (14) mit einer flanschartigen Abwinklung an einem Ende aufweist, um die herum eine Kopfscheibe (15) gefalzt ist, daß der Hülsenteil (14) einen aufgeschobenen Dichtungsschlauch (28) trägt, dessen eines Ende die Kopfscheibe (15) gegenüber der flanschartigen Abwinklung abdichtet und deren anderes Ende auf der Scheibe (3) des Hauptteils dichtend abgestützt ist und daß über dem kugelförmigen Kopfteil (21) des Unterteils (2) zusätzlich eine Dichtungsscheibe (27) geknöpft ist, die von der unteren Begrenzungsfläche der ringförmigen Hülse (7) des Oberteils (1) beim Zusammenfügen von Oberteil (1) und Unterteil (2) beaufschlagt wird.

4. Druckknopfartige Befestigungsvorrichtung mit einem Oberteil (1), bestehend aus einem hohlen Hauptteil, einem innerhalb des Hauptteils angeordneten, in axialer Richtung beweglichen und zusammendrückbaren Greifer (8), einem außerhalb des Hauptteils angeordneten und mit dem einen Ende des Greifers (8) verbundenen Knopf (13), eine den Greifer (8) umgebenden und mit ihm verbundenen Hülse (9) und einer die Hülse (9) umgebenden Feder (12), die auf den Greifer (8) einen Druck in axialer Richtung ausübt und die sich zwischen Gegenlagerflächen abstützt, die an dem Hauptteil bzw. an der Hülse (9) vorgesehen sind, wobei als Widerlager für den Greifer (8) eine mit dem Hauptteil verbundene feste ringförmige Hülse (7) mit einem inneren Widerlager dient und wobei die Hülse (7) eine Gegenscheibe (17) zum Festklemmen eines Stoffs (19) oder dgl. mit dem Hauptteil trägt und mit einem Unterteil (2), bestehend aus einem kugelförmigen unterkehlten Kopfteil (21), einer einen Stoff (25) oder dgl. hintergreifenden Außenscheibe (23) und einer den Stoff (25) oder dgl. gegen die Außenscheibe (23) klemmende Gegenscheibe (24), dadurch gekennzeichnet, daß das Oberteil (1) durch Abdichtungsmittel gegen ein Eindringen von Feuchtigkeit und/oder Schmutz ins Oberteilinnere geschützt ist, und zwar dadurch, daß der Knopf (13) einen Hülsenteil (14) mit einer flanschartigen Abwinklung an einem Ende aufweist, um die herum eine Kopfscheibe (15) gefalzt ist, daß der Hülsenteil (14) einen aufgeschobenen Dichtungsschlauch (28) trägt, dessen eines Ende die Kopfscheibe (15) gegenüber der flanschartigen Abwinklung abdichtet und deren anderes Ende auf der Scheibe (3) des Hauptteils dichtend abgestützt ist und daß die Gegenscheibe (24) des Unterteils (2) mit einer Dichtmanschette (32) versehen ist, die eine an der unteren Begrenzungsfläche der ringförmigen Hülse (7) des Oberteils (1) abstützbare Dichtlippe aufweist.

5. Befestigungsvorrichtung nach Anspruch 3 und/oder 4, dadurch gekennzeichnet, daß der Dichtschlauch als Formkörper (29) ausgebildet ist, der an einem Ende eine sich sowohl an der flanschartigen Abwinklung als auch um die darum gefalzte Kopfscheibe (15) abstützende Verdickung und am anderen Ende eine Ringnut (30) in einem verdickten Bereich aufweist, in die der Hülsenteil (14) mit dem unteren Endbereich eingreift.

6. Druckknopfartige Befestigungsvorrichtung mit einem Oberteil (1), bestehend aus einem hohlen Hauptteil, einem innerhalb des Hauptteils angeordneten, in axialer Richtung beweglichen und zusammendrückbaren Greifer (8), einem außerhalb des Hauptteils angeordneten und mit dem einen Ende des Greifers (8) verbundenen Knopf (13), eine den Greifer (8) umgebenden und mit ihm verbundenen Hülse (9) und einer die Hülse (9) umgebenden Feder (12), die auf den Greifer (8) einen Druck in axialer Richtung ausübt und die sich zwischen Gegenlagerflächen abstützt, die an dem Hauptteil bzw. an der Hülse (9) vorgesehen sind, wobei als Widerlager für den Greifer (8) eine mit dem Hauptteil verbundene feste ringförmige Hülse (7) mit einem inneren Widerlager dient und wobei die Hülse (7) eine Gegenscheibe (17) zum Festklemmen eines Stoffs (19) oder dgl. mit dem Hauptteil trägt und mit einem Unterteil (2), bestehend aus einem kugelförmigen unterkehlten Kopfteil (21), einer einen Stoff (25) oder dgl. hintergreifenden Außenscheibe (23) und einer den Stoff (25) oder dgl. gegen die Außenscheibe (23) klemmende Gegenscheibe (24), dadurch gekennzeichnet, daß das Oberteil (1) durch Abdichtungsmittel gegen ein Eindringen von Feuchtigkeit und/oder Schmutz ins Oberteilinnere geschützt ist, und zwar dadurch, daß der Knopf (13) von einer Kappe (31) aus weichelastischem Gummi- oder Kunststoffmaterial umgeben ist, deren freier Endbereich auf der Scheibe (3) des Hauptteils abgestützt ist und daß über dem kugelförmigen Kopfteil (21) des Unterteils (2) zusätzlich eine Dichtungsscheibe (27) geknöpft ist, die von der unteren Begrenzungsfläche der ringförmigen Hülse (7) des Oberteils (1) beim Zusammenfügen von Oberteil (1) und Unterteil (2) beaufschlagt wird.

7. Druckknopfartige Befestigungsvorrichtung mit einem Oberteil (1), bestehend aus einem hohlen Hauptteil, einem innerhalb des Hauptteils angeordneten, in axialer Richtung beweglichen und zusammendrückbaren Greifer (8), einem außerhalb des Hauptteils angeordneten und mit dem einen Ende des Greifers (8) verbundenen Knopf (13), eine den Greifer (8) umgebenden und mit ihm verbundenen Hülse (9) und einer die Hülse (9) umgebenden Feder (12), die auf den Greifer (8) einen Druck in axialer Richtung ausübt und die sich zwischen Gegenlagerflächen abstützt, die an dem Hauptteil bzw. an der Hülse (9) vorgesehen sind, wobei als Widerlager für den Greifer (8) eine mit dem Hauptteil verbundene feste ringförmige Hülse (7) mit einem inneren Widerlager dient und wobei die Hülse (7) eine Gegenscheibe (17) zum Festklemmen eines Stoffs (19) oder dgl. mit dem Hauptteil trägt und mit einem Unterteil (2), bestehend aus einem kugelförmigen unterkehlten Kopfteil (21), einer einen Stoff (25) oder dgl. hintergreifenden Außenscheibe (23) und einer den Stoff (25) oder dgl. gegen die Außenscheibe (23) klemmende Gegenscheibe (24), dadurch gekennzeichnet, daß das Oberteil (1) durch Abdichtungsmittel gegen ein Eindringen von Feuchtigkeit und/oder Schmutz ins Oberteilinnere geschützt ist, und zwar dadurch, daß der Knopf (13) von einer Kappe (31) aus weichelastischem Gummi- oder Kunststoffmaterial umgeben ist, deren freier Endbereich auf der Scheibe (3) des Hauptteils abgestützt ist und daß die Gegenscheibe (24) des Unterteils (2) mit einer Dichtmanschette (32) versehen ist, die eine an der unteren Begrenzungsfläche der ringförmigen Hülse (7) des Oberteils (1) abstützbare Dichtlippe aufweist.

8. Druckknopfartige Befestigungsvorrichtung mit einem Oberteil (1), bestehend aus einem hohlen Hauptteil, einem innerhalb des Hauptteils angeordneten, in axialer Richtung beweglichen und zusammendrückbaren Greifer (8), einem außerhalb des Hauptteils angeordneten und mit dem einen Ende des Greifers (8) verbundenen Knopf (13), eine den Greifer (8) umgebenden und mit ihm verbundenen Hülse (9) und einer die Hülse (9) umgebenden Feder (12), die auf den Greifer (8) einen Druck in axialer Richtung ausübt und die sich zwischen Gegenlagerflächen abstützt, die an dem Hauptteil bzw. an der Hülse (9) vorgesehen sind, wobei als Widerlager für den Greifer (8) eine mit dem Hauptteil verbundene feste ringförmige Hülse (7) mit einem inneren Widerlager dient und wobei die Hülse (7) eine Gegenscheibe (17) zum Festklemmen eines Stoffs (19) oder dgl. mit dem Hauptteil trägt und mit einem Unterteil (2), bestehend aus einem kugelförmigen unterkehlten Kopfteil (21), einer einen Stoff (25) oder dgl. hintergreifenden Außenscheibe (23) und einer den Stoff (25) oder dgl. gegen die Außenscheibe (23) klemmende Gegenscheibe (24), dadurch gekennzeichnet, daß das Oberteil (1) durch Abdichtungsmittel gegen ein Eindringen von Feuchtigkeit und/oder Schmutz ins Oberteilinnere geschützt ist, und zwar dadurch, daß der Knopf (13) von einer Kappe (33) aus weichelastischem Gummi- oder Kunststoffmaterial umgeben ist, die einerseits auf der Scheibe (3) des Hauptteils abgestützt ist und andererseits auch den Umfangsrand der Scheibe (3) umgreift und daß über dein kugelförmigen Kopfteil (21) des Unterteils (2) zusätzlich eine Dichtungsscheibe (27) geknöpft ist, die von der unteren Begrenzungsfläche der ringförmigen Hülse (7) des Oberteils (1) beim Zusammenfügen von Oberteil (1) und Unterteil (2) beaufschlagt wird.

9. Druckknopfartige Befestigungsvorrichtung mit einen, Oberteil (1), bestehend aus einem hohlen Hauptteil, einem innerhalb des Hauptteils angeordneten, in axialer Richtung beweglichen und zusammendrückbaren Greifer (8), einem außerhalb des Hauptteils angeordneten und mit dem einen Ende des Greifers (8) verbundenen Knopf (13), eine den Greifer (8) umgebenden und mit ihm verbundenen Hülse (9) und einer die Hülse (9) umgebenden Feder (12), die auf den Greifer (8) einen Druck in axialer Richtung ausübt und die sich zwischen Gegenlagerflächen abstützt, die an dein Hauptteil bzw. an der Hülse (9) vorgesehen sind, wobei als Widerlager für den Greifer (8) eine mit dem Hauptteil verbundene feste ringförmige Hülse (7) mit einem inneren Widerlager dient und wobei die Hülse (7) eine Gegenscheibe (17) zum Festklemmen eines Stoffs (19) oder dgl. mit dein Hauptteil trägt und mit einem Unterteil (2), bestehend aus einem kugelförmigen unterkehlten Kopfteil (21), einer einen Stoff (25) oder dgl. hintergreifenden Außenscheibe (23) und einer den Stoff (25) oder dgl. gegen die Außenscheibe (23) klemmende Gegenscheibe (24), dadurch gekennzeichnet, daß das Oberteil (1) durch Abdichtungsmittel gegen ein Eindringen von Feuchtigkeit und/oder Schmutz ins Oberteilinnere geschützt ist, und zwar dadurch, daß der Knopf (13) von einer Kappe (33) aus weichelastischem Gummi- oder Kunststoffmaterial umgeben ist, die einerseits auf der Scheibe (3) des Hauptteils abgestützt ist und andererseits auch den Umfangsrand der Scheibe (3) umgreift und daß die Gegenscheibe (24) des Unterteils (2) mit einer Dichtmanschette (32) versehen ist, die eine an der unteren Begrenzungsfläche der ringförmigen Hülse (7) des Oberteils (1) abstützbare Dichtlippe aufweist.

10. Befestigungsvorrichtung nach Anspruch 8 und/oder 9, dadurch gekennzeichnet, daß die Kappe (33) im Umgreifungsbereich der Scheibe (3) faltenbalgartig ausgebildet ist.

## Claims

1. Snap fastener having a top part (1), comprising a hollow main part, an axially moveable and compressible gripper (8), which is arranged within the main part, a button (13), which is arranged outside the main part and is connected to one end of the gripper (8), a sleeve (9), which encloses the gripper (8) and is connected thereto, and a spring (12), which encloses the sleeve (9), exerts an axially directed pressure on the gripper (8) and is supported between abutment surfaces which are provided on the main part and on the sleeve (9), it being the case that serving as abutment for the gripper (8) is a fixed annular sleeve (7) which is connected to the main part and has an inner abutment, and the sleeve (7) bears a counter-disc (17) for the purpose of securely clamping a fabric (19) or the like to the main part, and having a bottom part (2), comprising a spherical head part (21), which has a bottom groove, an outer disc (23), which engages behind a fabric (25) or the like, and a counter-disc (24), which clamps the fabric (25) or the like against the outer disc (23), characterized in that the top part (1) is protected by sealing means against the penetration of moisture and/or dirt into the top part interior, to be precise in that the main part has a further sleeve (4), of which one end merges into a disc (3) on which the button (13) is supported by way of its bottom end, in that a sealing disc (26) is arranged as sealing means between the disc (3) and the bottom button end, and in that, in addition, a sealing disc (27) is snap-fitted over the spherical head part (21) of the bottom part (2), said sealing disc being subjected to the action of the bottom boundary surface of the annular sleeve (7) of the top part (1) when the top part (1) and the bottom part (2) are joined together.

2. Snap fastener having a top part (1), comprising a hollow main part, an axially moveable and compressible gripper (8), which is arranged within the main part, a button (13), which is arranged outside the main part and is connected to one end of the gripper (8), a sleeve (9), which encloses the gripper (8) and is connected thereto , and a spring (12), which encloses the sleeve (9), exerts an axially directed pressure on the gripper (8) and is supported between abutment surfaces which are provided on the main part and on the sleeve (9), it being the case that serving as abutment for the gripper (8) is a fixed annular sleeve (7) which is connected to the main part and has an inner abutment, and the sleeve (7) bears a counter-disc (17) for the purpose of securely clamping a fabric (19) or the like to the main part, and having a bottom part (2), comprising a spherical head part (21), which has a bottom groove, an outer disc (23), which engages behind a fabric (25) or the like, and a counter-disc (24), which clamps the fabric (25) or the like against the outer disc (23), characterized in that the top part (1) is protected by sealing means against the penetration of moisture and/or dirt into the top part interior, to be precise in that the main part has a further sleeve (4), of which one end merges into a disc (3) on which the button (13) is supported by way of its bottom end, in that a sealing disc (26) is arranged as sealing means between the disc (3) and the bottom button end, and in that the counter-disc (24) of the bottom part (2) is provided with a sealing collar (32) which has a sealing lip which can be supported on the bottom boundary surface of the annular sleeve (7) of the top part (1).

3. Snap fastener having a top part (1), comprising a hollow main part, an axially moveable and compressible gripper (8), which is arranged within the main part, a button (13), which is arranged outside the main part and is connected to one end of the gripper (8), a sleeve (9), which encloses the gripper (8) and is connected thereto, and a spring (12), which encloses the sleeve (9), exerts an axially directed pressure on the gripper (8) and is supported between abutment surfaces which are provided on the main part and on the sleeve (9), it being the case that serving as abutment for the gripper (8) is a fixed annular sleeve (7) which is connected to the main part and has an inner abutment, and the sleeve (7), bears a counter-disc (17) for the purpose of securely clamping a fabric (19) or the like to the main part, and having a bottom part (2), comprising a spherical head part (21), which has a bottom groove, an outer disc (23), which engages behind a fabric (25) or the like, and a counter-disc (24), which clamps the fabric (25) or the like against the outer disc (23), characterized in that the top part (1) is protected by sealing means against the penetration of moisture and/or dirt into the top part interior, to be precise in that the button (13) has a sleeve part (14) with a flange-like angled portion at one end, around which a head disc (15) is folded, in that the sleeve part (14) bears a pushed-on sealing tube (28), of which one end seals the head disc (15) with respect to the flange-like angled portion and the other end is supported in a sealing manner on the disc (3) of the main part, and in that, in addition, a sealing disc (27) is snap-fitted over the spherical head part (21) of the bottom part (2), said sealing disc being subjected to the action of the bottom boundary surface of the annular sleeve (7) of the top part (1) when the top part (1) and the bottom part (2) are joined together.

4. Snap fastener having a top part (1), comprising a hollow main part, an axially moveable and compressible gripper (8), which is arranged within the main part, a button (13), which is arranged outside the main part and is connected to one end of the gripper (8), a sleeve (9), which encloses the gripper (8) and is connected thereto, and a spring (12), which encloses the sleeve (9), exerts an axially directed pressure on the gripper (8) and is supported between abutment surfaces which are provided on the main part and on the sleeve (9), it being the case that serving as abutment for the gripper (8) is a fixed annular sleeve (7) which is connected to the main part and has an inner abutment, and the sleeve (7), bears a counter-disc (17) for the purpose of securely clamping a fabric (19) or the like to the main part, and having a bottom part (2), comprising a spherical head part (21), which has a bottom groove, an outer disc (23), which engages behind a fabric (25) or the like, and a counter-disc (24), which clamps the fabric (25) or the like against the outer disc (23), characterized in that the top part (1) is protected by sealing means against the penetration of moisture and/or dirt into the top part interior, to be precise in that the button (13) has a sleeve part (14) with a flange-like angled portion at one end, around which a head disc (15) is folded, in that the sleeve part (14) bears a pushed-on sealing tube (28), of which one end seals the head disc (15) with respect to the flange-like angled portion and the other end is supported in a sealing manner on the disc (3) of the main part, and in that the counter-disc (24) of the bottom part (2) is provided with a sealing collar (32) which has a sealing lip which can be supported on the bottom boundary surface of the annular sleeve (7) of the top part (1).

5. Fastener according to Claim 3 and/or 4, characterized in that the sealing tube is designed as a moulding (29) which, at one end, has a thickened portion, which is supported both on the flange-like angled portion and around the head disc (15) which is folded around said angled portion, and, at the other end, has an annular groove (30) which is in a thickened region and in which the sleeve part (14) engages by way of the bottom end region.

6. Snap fastener having a top part (1), comprising a hollow main part, an axially moveable and compressible gripper (8), which is arranged within the main part, a button (13), which is arranged outside the main part and is connected to one end of the gripper (8), a sleeve (9), which encloses the gripper (8) and is connected thereto, and a spring (12), which encloses the sleeve (9), exerts an axially directed pressure on the gripper (8) and is supported between abutment surfaces which are provided on the main part and on the sleeve (9), it being the case that serving as abutment for the gripper (8) is a fixed annular sleeve (7) which is connected to the main part and has an inner abutment, and the sleeve (7), bears a counter-disc (17) for the purpose of securely clamping a fabric (19) or the like to the main part, and having a bottom part (2), comprising a spherical head part (21), which has a bottom groove, an outer disc (23), which engages behind a fabric (25) or the like, and a counter-disc (24), which clamps the fabric (25) or the like against the outer disc (23), characterized in that the top part (1) is protected by sealing means against the penetration of moisture and/or dirt into the top part interior, to be precise in that the button (13) is enclosed by a cap (31) which is made of soft/resilient rubber or plastic material and of which the free end region is supported on the disc (3) of the main part, and in that, in addition, a sealing disc (27) is snap-fitted over the spherical head part (21) of the bottom part (2), said sealing disc being subjected to the action of the bottom boundary surface of the annular sleeve (7) of the top part (1) when the top part (1) and the bottom part (2) are joined together.

7. Snap fastener having a top part (1), comprising a hollow main part, an axially moveable and compressible gripper (8), which is arranged within the main part, a button (13), which is arranged outside the main part and is connected to one end of the gripper (8), a sleeve (9), which encloses the gripper (8) and is connected thereto, and a spring (12), which encloses the sleeve (9), exerts an axially directed pressure on the gripper (8) and is supported between abutment surfaces which are provided on the main part and on the sleeve (9), it being the case that serving as abutment for the gripper (8) is a fixed annular sleeve (7) which is connected to the main part and has an inner abutment, and the sleeve (7), bears a counter-disc (17) for the purpose of securely clamping a fabric (19) or the like to the main part, and having a bottom part (2), comprising a spherical head part (21), which has a bottom groove, an outer disc (23), which engages behind a fabric (25) or the like, and a counter-disc (24), which clamps the fabric (25) or the like against the outer disc (23), characterized in that the top part (1) is protected by sealing means against the penetration of moisture and/or dirt into the top part interior, to be precise in that the button (13) is enclosed by a cap (31) which is made of soft/resilient rubber or plastic material and of which the free end region is supported on the disc (3) of the main part, and in that the counter-disc (24) of the bottom part (2) is provided with a sealing collar (32) which has a sealing lip which can be supported on the bottom boundary surface of the annular sleeve (7) of the top part (1).

8. Snap fastener having a top part (1), comprising a hollow main part, an axially moveable and compressible gripper (8), which is arranged within the main part, a button (13), which is arranged outside the main part and is connected to one end of the gripper (8), a sleeve (9), which encloses the gripper (8) and is connected thereto, and a spring (12), which encloses the sleeve (9), exerts an axially directed pressure on the gripper (8) and is supported between abutment surfaces which are provided on the main part and on the sleeve (9), it being the case that serving as abutment for the gripper (8) is a fixed annular sleeve (7) which is connected to the main part and has an inner abutment, and the sleeve (7), bears a counter-disc (17) for the purpose of securely clamping a fabric (19) or the like to the main part, and having a botton part (2), comprising a spherical head part (21), which has a bottom groove, an outer disc (23), which engages behind a fabric (25) or the like, and a counter-disc (24), which clamps the fabric (25) or the like against the outer disc (23), characterized in that the top part (1) is protected by sealing means against the penetration of moisture and/or dirt into the top part interior, to be precise in that the button (13) is enclosed by a cap (33) which is made of soft/resilient rubber or plastic material and, on the one hand, is supported on the disc (3) of the main part and, on the other hand, also engages around the circumferential border of the disc (3), and in that, in addition, a sealing disc (27) is snap-fitted over the spherical head part (21) of the bottom part (2), said sealing disc being subjected to the action of the bottom boundary surface of the annular sleeve (7) of the top part (1) when the top part (1) and the bottom part (2) are joined together.

9. Snap fastener having a top part (1), comprising a hollow main part, an axially moveable and compressible gripper (8), which is arranged within the main part, a button (13), which is arranged outside the main part and is connected to one end of the gripper (8), a sleeve (9), which encloses the gripper (8) and is connected thereto, and a spring (12), which encloses the sleeve (9), exerts an axially directed pressure on the gripper (8) and is supported between abutment surfaces which are provided on the main part and on the sleeve (9), it being the case that serving as abutment for the gripper (8) is a fixed annular sleeve (7) which is connected to the main part and has an inner abutment, and the sleeve (7), bears a counter-disc (17) for the purpose of securely clamping a fabric (19) or the like to the main part, and having a bottom part (2), comprising a spherical head part (21), which has a bottom groove, an outer disc (23), which engages behind a fabric (25) or the like, and a counter-disc (24), which clamps the fabric (25) or the like against the outer disc (23), characterized in that the top part (1) is protected by sealing means against the penetration of moisture and/or dirt into the top part interior, to be precise in that the button (13) is enclosed by a cap (33) which is made of soft/resilient rubber or plastic material and, on the one hand, is supported on the disc (3) of the main part and, on the other hand, also engages around the circumferential border of the disc (3), and in that the counter-disc (24) of the bottom part (2) is provided with a sealing collar (32) which has a sealing lip which can be supported on the bottom boundary surface of the annular sleeve (7) of the top part (1).

10. Fastener according to Claim 8 and/or 9, characterized in that in the region in which it engages around the disc (3) the cap (33) is designed in the manner of a folding bellows.

## Revendications

1. Dispositif de fixation de type bouton-pression comprenant une partie supérieure (1) ayant
- une partie principale creuse
- un organe de prise (8) logé à l'intérieur de la partie principale et qui peut se déplacer dans la direction axiale et se comprimer,
- un bouton (13) prévu à l'extérieur de la partie principale et qui est relié à une extrémité de l'organe de prise (8),
- un manchon (9) entourant l'organe de prise (8) et relié à celui-ci et
- un ressort (12) entourant le manchon (9) qui exerce une pression sur l'organe de prise (8) dans la direction axiale et s'appuie entre les surfaces d'appui opposées prévues sur la partie principale ou le manchon (9)'
- l'appui pour l'organe de prise (8) étant un manchon (7) de forme annulaire, solide, relié à la partie principale, et ayant un appui intérieur et
- le manchon (7) porte une contre-rondelle (17) pour pincer de la matière (19) ou un moyen analogue avec la partie principale et une partie inférieure (2) composée d'une partie de tête (21), à contre-dépouille, en forme de sphère, une rondelle extérieure (23) venant prendre derrière la matière (25) ou un moyen analogue et une contre-rondelle (24) pinçant la matière (25) ou un moyen analogue contre la rondelle extérieure (23),
caractérisé en ce que
- la partie supérieure (1) est protégée par un moyen d'étanchéité contre la pénétration de l'humidité et/ou de la saleté dans la partie supérieure intérieure
- la partie principale comporte une autre douille (4) dont une extrémité rejoint une rondelle (3) et sur laquelle s'appuie le bouton (13) avec son extrémité inférieure,
- entre la rondelle (3) et l'extrémité inférieure du bouton il est prévu une rondelle d'étanchéité (26) constituant un moyen d'étanchéité et
- par-dessus la tête (21) de forme sphérique de la partie inférieure (2) est engagée en plus une rondelle d'étanchéité (27) sollicitée par la surface limite inférieure de la douille annulaire (7) de la partie supérieure (1) lorsqu'on réunit la partie supérieure (1) et la partie inférieure (2).

2. Dispositif de fixation de type bouton-pression comprenant une partie supérieure (1) ayant
- une partie principale creuse
- un organe de prise (8) logé à l'intérieur de la partie principale et qui peut se déplacer dans la direction axiale et se comprimer,
- un bouton (13) prévu à l'extérieur de la partie principale et qui est relié à une extrémité de l'organe de prise (8),
- un manchon (9) entourant l'organe de prise (8) et relié à celui-ci et
- un ressort (12) entourant le manchon (9) qui exerce une pression sur l'organe de prise (8) dans la direction axiale et s'appuie entre les surfaces d'appui opposées prévues sur la partie principale ou le manchon (9),
- l'appui pour l'organe de prise (8) étant un manchon (7) de forme annulaire, solide, relié à la partie principale, et ayant un appui intérieur et
- le manchon (7) porte une contre-rondelle (17) pour pincer de la matière (19) ou un moyen analogue avec la partie principale et une partie inférieure (2) composée d'une partie de tête (21), à contre-dépouille, en forme de sphère, une rondelle extérieure (23) venant prendre derrière la matière (25) ou un moyen analogue et une contre-rondelle (24) pinçant la matière (25) ou un moyen analogue contre la rondelle extérieure (23),
caractérisé en ce que
- la partie supérieure (1) est protégée par un moyen d'étanchéité contre la pénétration d'humidité et/ou de saletés à l'intérieur de la partie supérieure et cela en ce que la partie principale comporte une autre douille (4) dont une extrémité rejoint une rondelle (3) et contre laquelle s'appuie le bouton (13) avec son extrémité inférieure,
- entre la rondelle (3) et l'extrémité inférieure de la tête, il est prévu une rondelle d'étanchéité (26) comme moyen d'étanchéité, et
- la contre-rondelle (24) de la partie inférieure (2) est munie d'un manchon d'étanchéité (32) ayant une lèvre d'étanchéité s'appuyant contre la surface limite inférieure du manchon annulaire (7) de la partie supérieure (1).

3. Dispositif de fixation de type bouton-pression comprenant une partie supérieure (1) ayant
- une partie principale creuse
- un organe de prise (8) logé à l'intérieur de la partie principale et qui peut se déplacer dans la direction axiale et se comprimer,
- un bouton (13) prévu à l'extérieur de la partie principale et qui est relié à une extrémité de l'organe de prise (8),
- un manchon (9) entourant l'organe de prise (8) et relié à celui-ci et
- un ressort (12) entourant le manchon (9) qui exerce une pression sur l'organe de prise (8) dans la direction axiale et s'appuie entre les surfaces d'appui opposées prévues sur la partie principale ou le manchon (9),
- l'appui pour l'organe de prise (8) étant un manchon (7) de forme annulaire, solide, relié à la partie principale, et ayant un appui intérieur et
- le manchon (7) porte une contre-rondelle (17) pour pincer de la matière (19) ou un moyen analogue avec la partie principale et une partie inférieure (2) composée d'une partie de tête (21), à contre-dépouille, en forme de sphère, une rondelle extérieure (23) venant prendre derrière la matière (25) ou un moyen analogue et une contre-rondelle (24) pinçant la matière (25) ou un moyen analogue contre la rondelle extérieure (23),
caractérisé en ce que
- la partie supérieure (1) est protégée par un moyen d'étanchéité contre la pénétration d'humidité et/ou de saletés à l'intérieur de la partie supérieure et cela en ce que le bouton (13) comporte une partie de manchon (14) avec une extrémité recourbée en forme de bride pour former une feuillure autour d'une rondelle de tête (15),
- la partie de manchon (14) porte un manchon d'étanchéité (28) engagé sur cette partie dont une extrémité assure l'étanchéité de la rondelle de tête (15) par rapport à la partie recourbée en forme de bride et dont l'autre extrémité s'appuie de manière étanche contre la rondelle (3) de la partie principale et
- une rondelle d'étanchéité (27) est en plus engagée pardessus la partie de tête (21), sphérique de la partie inférieure (2), cette rondelle d'étanchéité étant sollicitée par la surface limite inférieure du manchon annulaire (7) de la partie supérieure (1) lors de la réunion de la partie supérieure (1) et de la partie inférieure (2).

4. Dispositif de fixation de type bouton-pression comprenant une partie supérieure (1) ayant
- une partie principale creuse
- un organe de prise (8) logé à l'intérieur de la partie principale et qui peut se déplacer dans la direction axiale et se comprimer,
- un bouton (13) prévu à l'extérieur de la partie principale et qui est relié à une extrémité de l'organe de prise (8),
- un manchon (9) entourant l'organe de prise (8) et relié à celui-ci et
- un ressort (12) entourant le manchon (9) qui exerce une pression sur l'organe de prise (8) dans la direction axiale et s'appuie entre les surfaces d'appui opposées prévues sur la partie principale ou le manchon (9),
- l'appui pour l'organe de prise (8) étant un manchon (7) de forme annulaire, solide, relié à la partie principale, et ayant un appui intérieur et
- le manchon (7) porte une contre-rondelle (17) pour pincer de la matière (19) ou un moyen analogue avec la partie principale et une partie inférieure (2) composée d'une partie de tête (21), à contre-dépouille, en forme de sphère, une rondelle extérieure (23) venant prendre derrière la matière (25) ou un moyen analogue et une contre-rondelle (24) pinçant la matière (25) ou un moyen analogue contre la rondelle extérieure (23),
caractérisé en ce que
- la partie supérieure (1) est protégée par un moyen d'étanchéité contre la pénétration d'humidité et/ou de saletés à l'intérieur de la partie supérieure et cela en ce que le bouton (13) comporte une partie de manchon (14) avec, à une extrémité, une partie recourbée en forme de bride autour de laquelle est rabattue une rondelle de tête (15),
- un manchon d'étanchéité (28) étant engagé sur la partie de manchon (14) et une extrémité du manchon (28) assure l'étanchéité de la rondelle de tête (15) par rapport à la partie repliée en forme de bride et son autre extrémité est appuyée de manière étanche sur la rondelle (3) de la partie principale et
- la contre-rondelle (24) de la partie inférieure (2) est munie d'un manchon d'étanchéité (32) ayant une lèvre d'étanchéité s'appuyant contre la surface limite inférieure du manchon annulaire (7) de la partie supérieure (1).

5. Dispositif de fixation selon la revendication 3 et/ou 4,
caractérisé en ce que
le manchon d'étanchéité est réalisé sous la forme d'une pièce moulée (29) ayant à une extrémité un renforcement s'appuyant à la fois contre la partie repliée en forme de bride que contre la rondelle de tête (15) formant feuillure, et dont l'autre extrémité comporte une rainure annulaire (30) dans une zone renforcée dans laquelle pénètre la zone d'extrémité inférieure de la partie de manchon (14).

6. Dispositif de fixation de type bouton-pression comprenant une partie supérieure (1) ayant
- une partie principale creuse
- un organe de prise (8) logé à l'intérieur de la partie principale et qui peut se déplacer dans la direction axiale et se comprimer,
- un bouton (13) prévu à l'extérieur de la partie principale et qui est relié à une extrémité de l'organe de prise (8),
- un manchon (9) entourant l'organe de prise (8) et relié à celui-ci et
- un ressort (12) entourant le manchon (9) qui exerce une pression sur l'organe de prise (8) dans la direction axiale et s'appuie entre les surfaces d'appui opposées prévues sur la partie principale ou le manchon (9),
- l'appui pour l'organe de prise (8) étant un manchon (7) de forme annulaire, solide, relié à la partie principale, et ayant un appui intérieur et
- le manchon (7) porte une contre-rondelle (17) pour pincer de la matière (19) ou un moyen analogue avec la partie principale et une partie inférieure (2) composée d'une partie de tête (21), à contre-dépouille, en forme de sphère, une rondelle extérieure (23) venant prendre derrière la matière (25) ou un moyen analogue et une contre-rondelle (24) pinçant la matière (25) ou un moyen analogue contre la rondelle extérieure (23),
caractérisé en ce que
- la partie supérieure (1) est protégée par un moyen d'étanchéité contre la pénétration d'humidité et/ou de saletés dans l'intérieur de la partie supérieure et cela en ce que le bouton (13) est entouré par un capuchon (31) en caoutchouc ou une matière plastique à élasticité douce dont la zone d'extrémité libre s'appuie sur la rondelle (3) de la partie principale et
- une rondelle d'étanchéité (27) est en plus enfilée sur la partie de tête sphérique (21) de la partie inférieure (2), cette rondelle d'étanchéité étant sollicitée par la surface limite inférieure du manchon annulaire (7) de la partie supérieure (1) lors de la réunion de la partie supérieure (1) et de la partie inférieure (2).

7. Dispositif de fixation de type bouton-pression comprenant une partie supérieure (1) ayant
- une partie principale creuse
- un organe de prise (8) logé à l'intérieur de la partie principale et qui peut se déplacer dans la direction axiale et se comprimer,
- un bouton (13) prévu à l'extérieur de la partie principale et qui est relié à une extrémité de l'organe de prise (8),
- un manchon (9) entourant l'organe de prise (8) et relié à celui-ci et
- un ressort (12) entourant le manchon (9) qui exerce une pression sur l'organe de prise (8) dans la direction axiale et s'appuie entre les surfaces d'appui opposées prévues sur la partie principale ou le manchon (9),
- l'appui pour l'organe de prise (8) étant un manchon (7) de forme annulaire, solide, relié à la partie principale, et ayant un appui intérieur et
- le manchon (7) porte une contre-rondelle (17) pour pincer de la matière (19) ou un moyen analogue avec la partie principale et une partie inférieure (2) composée d'une partie de tête (21), à contre-dépouille, en forme de sphère, une rondelle extérieure (23) venant prendre derrière la matière (25) ou un moyen analogue et une contre-rondelle (24) pinçant la matière (25) ou un moyen analogue contre la rondelle extérieure (23),
caractérisé en ce que
- la partie supérieure (1) est protégée par un moyen d'étanchéité contre la pénétration d'humidité et/ou de saletés à l'intérieur de la partie supérieure en ce que le bouton (13) est entouré par un capuchon (31) en caoutchouc ou matière plastique à élasticité douce dont la zone d'extrémité libre s'appuie sur la rondelle (3) de la partie principale et
- la contre-rondelle (24) de la partie inférieure (2) est munie d'un manchon d'étanchéité (32) ayant une lèvre d'étanchéité s'appuyant contre la surface limite inférieure du manchon annulaire (7) de la partie supérieure (1).

8. Dispositif de fixation de type bouton-pression comprenant une partie supérieure (1) ayant
- une partie principale creuse
- un organe de prise (8) logé à l'intérieur de la partie principale et qui peut se déplacer dans la direction axiale et se comprimer,
- un bouton (13) prévu à l'extérieur de la partie principale et qui est relié à une extrémité de l'organe de prise (8),
- un manchon (9) entourant l'organe de prise (8) et relié à celui-ci et
- un ressort (12) entourant le manchon (9) qui exerce une pression sur l'organe de prise (8) dans la direction axiale et s'appuie entre les surfaces d'appui opposées prévues sur la partie principale ou le manchon (9),
- l'appui pour l'organe de prise (8) étant un manchon (7) de forme annulaire, solide, relié à la partie principale, et ayant un appui intérieur et
- le manchon (7) porte une contre-rondelle (17) pour pincer de la matière (19) ou un moyen analogue avec la partie principale et une partie inférieure (2) composée d'une partie de tête (21), à contre-dépouille, en forme de sphère, une rondelle extérieure (23) venant prendre derrière la matière (25) ou un moyen analogue et une contre-rondelle (24) pinçant la matière (25) ou un moyen analogue contre la rondelle extérieure (23),
caractérisé en ce que
- la partie supérieure (1) est protégée par un moyen d'étanchéité contre la pénétration d'humidité et/ou de saletés à l'intérieur de la partie supérieure en ce que le bouton (13) est entouré par un capuchon (33) en caoutchouc ou matière plastique à élasticité douce qui s'appuie d'un côté contre la rondelle (3) de la partie principale et de l'autre côté entoure le bord périphérique de la rondelle (3) et
- une rondelle d'étanchéité (22) est en plus enfilée pardessus la partie de tête sphérique (21) de la partie inférieure (2), cette rondelle étant sollicitée par la surface limite inférieure du manchon annulaire (7) de la partie supérieure (1) lors de la réunion de la partie supérieure (1) et de la partie inférieure (2).

9. Dispositif de fixation de type bouton-pression comprenant une partie supérieure (1) ayant
- une partie principale creuse
- un organe de prise (8) logé à l'intérieur de la partie principale et qui peut se déplacer dans la direction axiale et se comprimer,
- un bouton (13) prévu à l'extérieur de la partie principale et qui est relié à une extrémité de l'organe de prise (8),
- un manchon (9) entourant l'organe de prise (8) et relié à celui-ci et
- un ressort (12) entourant le manchon (9) qui exerce une pression sur l'organe de prise (8) dans la direction axiale et s'appuie entre les surfaces d'appui opposées prévues sur la partie principale ou le manchon (9)'
- l'appui pour l'organe de prise (8) étant un manchon (7) de forme annulaire, solide, relié à la partie principale, et ayant un appui intérieur et
- le manchon (7) porte une contre-rondelle (17) pour pincer de la matière (19) ou un moyen analogue avec la partie principale et une partie inférieure (2) composée d'une partie de tête (21), à contre-dépouille, en forme de sphère, une rondelle extérieure (23) venant prendre derrière la matière (25) ou un moyen analogue et une contre-rondelle (24) pinçant la matière (25) ou un moyen analogue contre la rondelle extérieure (23),
caractérisé en ce que
- la partie supérieure (1) est protégée par un moyen d'étanchéité contre la pénétration d'humidité et/ou de saletés dans la partie supérieure et cela en ce que le bouton (13) est entouré par un capuchon (33) en caoutchouc ou matière plastique à élasticité douce qui, d'une part, s'appuie contre la rondelle (3) de la partie principale, et, d'autre part, entoure le bord périphérique de la rondelle (3) et
- un manchon d'étanchéité (32) est prévu pour la contre-rondelle (24) de la partie inférieure (2), ce manchon ayant une lèvre d'étanchéité s'appuyant contre la surface limite inférieure du manchon annulaire de la partie supérieure (1).

10. Dispositif de fixation selon la revendication 8 et/ou 9,
caractérisé en ce que
le capuchon (33) est en forme de soufflet dans la zone périphérique de la rondelle (3).
